# EUROPÄISCHE PATENTSCHRIFT

(11) **EP 1 715 252 B1**
(45) Veröffentlichungstag und Bekanntmachung des Hinweises auf die Patenterteilung: **01.04.2009**
(21) Anmeldenummer: 05008384.9
(22) Anmeldetag: 18.04.2005
(51) Int. Cl.: F24C 3/00

(54) **Heizeinrichtung für flüssigen Brennstoff**
Heating device for liquid fuel
Chauffage à combustible liquide

(43) Veröffentlichungstag der Anmeldung: 25.10.2006
(73) Patentinhaber: PLANIKA Sp. z.o.o., 86061 Brzoza (PL)
(72) Erfinder: Dabrowski, Jaroslaw, 86-061 Brzoza (PL)
(74) Vertreter: Wojcieszko, Jerzy

(56) Entgegenhaltungen:
- US-A- 3 805 762
- US-A- 5 421 321
- US-A1- 2004 261 780

## Beschreibung

Gegenstand der Erfindung ist eine heimische Heizeinrichtung, die mit flüssigem, ökologischem, geruchlosem Brennstoff versorgt wird und besonders für die Beheizung von Wohnräumen geeignet ist.

Allgemein bekannt sind häusliche Heizanrichtungen in der Gestalt eines Kamins ohne Rauchableitung, die der Raumbeheizung dienen, in denen flüssiger Brennstoff, ein ökologischer, geruchloser Alkohol, in offenen Herdeinrichtungen verbrannt wird und demzufolge die erzeugte Wärme in die beheizten Räume leitet. Diese, als Kaminimitationen bekannten Einrichtungen sind meist mit Feuerherden ausgestattet, die in den Kaminnischen eingebaut werden, wobei der Herd selbst als ein rundes oder rechteckiges Gefäß ausgebildet ist, in welchem der Brennstoff an der offenen Oberfläche des Gefäßes verbrannt wird. Aus der WO94/25793 ist ein Dauerbrennlicht bekannt, auf dessen Mantelrand ein Luftführungsdeckel mit einer zentralen Öffnung, die etwas weiter als ein Flammendurchmesser ist, angeordnet ist und darauf konzentrisch zum Docht ein Zylinder, insbesondere ein Glasszylinder, angeordnet ist und in dem Luftführungsdeckel neben dem unteren Ende des Zylinders und/oder zwischen dem Luftführungsdeckel und dem Zylinder allseitig verteilt Zuluftöffnungen belassen sind.. Diese Einrichtung wird mit paraffinartigem Brennstoff gespeist und ist zur Beleuchtung von Wohnräumen vorgesehen.

Die Zielsetzung der Erfindung besteht darin, dass man eine baulich einfachere häusliche Einrichtung für die Beheizung von Wohnräumen zur Verfügung bekommt, die mit ökologischem, geruchlosem flüssigen Brennstoff gespeist wird und die Einrichtung als ein mobiles Gerät soll in beliebige Stellen in Wohnung versetzt werden, wobei gleichzeitig eine ästhetische Funktion darbietet, indem sie ein Feuer im offenen Gelände nachahmt - ein Feuer das jetzt in einem Wohnraum zustande kommen kann und gleichzeitig eine Heizfunktion darbietet. Damit wird die Gemütlichkeit eines heimischen Herdes geprägt.

Das angestrebte Ziel wird erreicht durch eine heimische Heizeinrichtung zur Beheizung von Wohnräumen mit ökologischem und geruchlosen, flüssigem Brennstoff die die Gestalt eines heimischen Feuerherdes besitzt, der aus einem Untergestell in der Gestalt eines beliebigen geometrischen Körperform bestehet, das auf seiner oberen Fläche mit einer Vertiefung versehen ist, in der eine Feuerherdeinrichtung eingebettet ist, in welcher der flüssige Brennstoff verbrannt wird, wobei die Feuerherdeinrichtung rundum und konzentrisch zur Feuerherdeinrichtung mit einer von oben offenen Umhüllung versehen ist, und die Umhüllung die Form eines Zylinders besitzt, der aus durchsichtigen Glas gefertigt ist, wobei die Umhüllung direkt auf der oberen Fläche des Untergestells derart aufgesetzt ist, dass die Luftzufuhr von unten gesperrt ist und der für das Verbrennen notwendige Sauerstoff von der oberen Öffnung der Umhüllung zugeführt wird.

In einer günstigen Ausführungsform der Erfindung ist die Einrichtung dadurch gekennzeichnet, dass die Feuerherdeinrichtung die Gestalt eines runden, von oben offenen Gefäßes besitzt und die zylindrische Umhüllung mit ihrem unteren Teil direkt auf der oberen Fläche des Untergestells aufgesetzt wird, wobei das Untergestell in der Form eines flachen Quaders ausgebildet ist; und die zylindrische Umhüllung hat einen Durchmesser von ugf. 30 cm und eine Höhe von ugf. 30 cm, wobei der Durchmesser des Feuerherdgefäßes sich mit dem Maß von 7,5 cm auszeichnet.

Die Nutzen, die der Bauart der Einrichtung für Raumbeheizung mit ökologischem, geruchlosen flüssigem Brennstoff, nach den wesentlichen Kennzeichen der Erfindung zu eigen sind, bestehen hauptsächlich darin, dass die Einrichtung sehr einfacher Bauart ist, was bedeutet, dass diese wesentlich billiger ist als herkömmliche Kamine. Darüber hinaus zeichnet sich die Einrichtung als ein mobiles Gerät aus; es kann an beliebige Stellen versetzt werden. Ganz besonders zeichnet sich die Einrichtung durch die Möglichkeit aus, dass um das Feuerherdgefäß keramische Imitationen von Holzkloben gelegt werden können, womit der Effekt eines heimischen Kaminfeuers erreicht werden kann, das auf pulsierende Art auflodert und damit auch den mit der Einrichtung beheizten Raum beleuchtet. Dieser Effekt wird erreicht, indem der für das Verbrennen notwendige Sauerstoff von der oberen Öffnung der zylindrischen Umhüllung zugeführt wird und die Verbrennung selbst im geschlossenen Raum der Umhüllung stattfindet. Das Pulsieren der Flamme wird durch die Wahl eines entsprechend geeigneten Durchmesser der Zylinderöffnung und ebenso geeignete Höhe des Zylinders erreicht, die experimentell festgelegt werden; auch der Durchmesser des Feuerherdgefäßes muss auf diese Weise bestimmt werden. Der Effekt macht sich sichtbar wegen der Gestaltung der Umhüllung in der Form eines gläsernen, durchsichtigen Zylinders und wegen der direkten Aufsetzung des Zylinders auf der oberen Fläche des Untergestells, womit die Luftzufuhr von unten gesperrt ist. Der Gegenstand der Erfindung eignet sich besonders gut für die Beheizung kleiner Wohnräume; in größeren Räumen kann die Einrichtung als zusätzlicher effektreicher, heimischer Feuerherd wirken, besonders in Salons und Speisezimmern, wo die Einrichtung auch auf Tischen ihren Platz finden kann.

Die Einrichtung, nach wesentlichen Kennzeichen der Erfindung, kann in Verkaufssalons auch als Beleuchtungsverzierung angewendet werden.

Die Erfindung wird im folgenden noch anhand des in der Zeichnung auszugsweise und teilweise schematisch dargestellten Ausführungsbeispiels näher erläutert. Fig.1 zeigt die perspektivische Ansicht der Heizeinrichtung und Fig. 2 zeigt der Längsdurchschnitt A-A.

Die mittels der Zeichnung dargestellte Heizeinrichtung besitzt die Gestalt eines heimischen Feuerherdes 1, und besteht aus dem Untergestell 2 in der Gestalt eines flachen Quaders, der auf der oberen Fläche 3 eine Vertiefung 4 vorweist, in welcher die Feuerherdeinrichtung 5 eingebettet und rundum mit einer Umhüllung 6 versehen ist, die ihrerseits im oberen Teil 7 geöffnet ist. Die Umhüllung 6 besteht in der Form eines Zylinders, der aus durchsichtigem Glas gefertigt ist, wobei die Feuerherdeinrichtung 5 gegenüber der Umhüllung 6 konzentrisch platziert ist.

Die Feuerherdeinrichtung 5 ist ein rundes, von oben offenes Gefäß und die zylindrische Umhüllung 6 ist mit ihrem unteren Teil 8 direkt auf der oberen Fläche 3 des Untergestells 2 aufgesetzt. Die zylindrische Umhüllung 6 hat einen Durchmesser ∅_ von ugf. 30 cm und eine Höhe h von ugf. 30 cm, wobei der Durchmesser ∅^{I} der runden Feuerherdeinrichtung 5 das Maß von ugf. 7,5 cm aufweist.

Obgleich die Erfindung im Zusammenhang mit ihrer konkreten Anwendung beschrieben ist, so eignet sie sich für die Realisierung von Aufgaben im Dekorierungsbereich. Die ausführliche Beschreibung der beispielhaften Ausführung soll nicht als begrenzend für den Anwendungsbereich verstanden werden. Für einen in diesem Sachgebiet Kundigen ist es selbstverständlich, dass man diese Erfindung modifizieren kann und zwar für die Anwendung in Bereichen, die nicht sehr weit von dem technischen Charakter der Erfindung entfernt sind und demzufolge nicht zu Leistungs- und Effektverringerungen führen werden.

## Patentansprüche

1. Heimische Heizeinrichtung zur Beheizung von Wohnräumen mit ökologischem, geruchlosem, flüssigem Brennstoff die die Gestalt eines heimischen Feuerherdes (1) besitzt, der aus einem Untergestell (2) in der Gestalt eines beliebigen Körpers besteht, das auf seiner oberen Fläche (3) mit einer Vertiefung (4) versehen ist, in der eine Feuerherdeinrichtung (5) eingebettet ist, in welcher der flüssige Brennstoff verbrannt wird, wobei die Feuerherdeinrichtung (5) rundum und konzentrisch zur Feuerherdeinrichtung (5) mit einer von oben offenen Umhüllung (6) versehen ist, und die Umhüllung (6) die Form eines Zylinders besitzt, der aus durchsichtigem Glas gefertigt ist, **dadurch gekennzeichnet, dass** die Umhüllung (6) direkt auf der oberen Fläche des Untergestells (2) derart aufgesetzt ist, dass die Luftzufuhr von unten gesperrt ist und der für das Verbrennen notwendige Sauerstoff von der oberen Öffnung der Umhüllung (6) zugeführt wird.

2. Heizeinrichtung nach Patentanspruch 1, **dadurch gekennzeichnet, das** die Feuerherdeinrichtung (5) vorzugsweise die Gestalt eines runden, von oben offenen Gefäßes besitzt und die zylindrische Umhüllung (6) mit ihrem unteren Teil (8) direkt auf der oberen Fläche (3) des vorzugsweise, als flacher Quader, gestalteten Untergestells (2), aufgesetzt ist.

3. Heizeinrichtung nach Patentanspruch 1 oder 2, **dadurch gekennzeichnet, das** die zylinderförmige Umhüllung (6) einen Durchmesser (∅) von ugf. 30 cm und eine Höhe (h) von ugf. 30 cm besitzt, wobei der Durchmesser (Ø¹) der runden Feuerherdeinrichtung (5) ugf. 7,5 cm beträgt.

## Claims

1. A domestic heating device for heating living quarters with ecological, odourless liquid fuel, which has a form of a hearth (1), consisting of a base (2) in the form of any main body, on the upper surface (3) of which should be a hollow (4), with a hearth device located in it (5), which burns liquid fuel, and in addition the hearth device (5) is surrounded around and concentrically to it by an open-from-the-above cover (6), and the cover (6) has a shape of a cylinder made of transparent glass, **characterised in that** the cover (6) is directly fastened onto the upper surface of the base (2) in a way that blocks the air access from the bottom, and oxygen necessary for combustion is supplied through the upper opening of the cover (6).

2. The heating device defined in claim 1, **characterised in that** the hearth device (5) is essentially a round-shaped container open from the top, and the cylindrical cover (6) with its bottom part (8) fastened onto the upper surface (3) of the base (2), which is essentially of a flat square shape.

3. The heating device defined in claims 1 or 2, **characterised in that** the cylindrical cover (6) the diameter (∅) of which is circa 30 cm, height (h) circa 30 cm, in addition to which the diameter (∅¹) of the round hearth device (5) is circa 7.5 cm.

## Revendications

1. Dispositif de chauffage domestique pour chauffer les espaces d'habitation avec un carburant écologique, liquide et inodore, ayant la forme d'un foyer (1), et se composant d'une base (2) sous forme de n'importe quel bâti dont la partie supérieure (3) prévoit une cavité (4) où est situé un dispositif de foyer (5) dans lequel le carburant liquide est brûlé, le dispositif de foyer (5) étant entouré par une protection (6) concentriquement ouverte vers le haut dans sa direction, et la protection (6) possède la forme d'un cylindre réalisé en verre transparent, **caractérisé en ce que** cette protection (6) est encastrée directement dans la partie supérieure de la base (2) de façon à ce que l'acheminement de l'air par le dessous soit bloqué et que l'oxygène nécessaire pour la combustion soit acheminé par l'orifice supérieur de la protection (6).

2. Dispositif de chauffage suivant la revendication 1, **caractérisé en ce que** le dispositif de foyer (5) a précisément une forme de vase rond ouvert vers le haut et que la protection cylindrique (6) est encastrée par sa partie inférieure (8) dans la partie supérieure (3) de la base (2) qui a précisément la forme d'un carré plat.

3. Dispositif de chauffage suivant la revendication 1 ou 2, **caractérisé en ce que** la protection cylindrique (6) a un diamètre (∅) d'environ 30 cm, une hauteur (h) d'environ 30 cm, et que le diamètre (∅¹) du dispositif de foyer rond (5) est d'environ 7,5 cm.
